# EUROPÄISCHE PATENTSCHRIFT

(11) **EP 1 275 810 B1**
(45) Veröffentlichungstag und Bekanntmachung des Hinweises auf die Patenterteilung: **29.12.2004**
(21) Anmeldenummer: 02014745.0
(22) Anmeldetag: 04.07.2002
(51) Int. Cl.: E06B 3/24, E06B 3/64, E04B 2/74, E06B 5/20

(54) **Bausatz zum Einsetzen eines Wandelementes in eine Wandöffnung einer doppelschaligen Ständerwand**
Kit for installing a wall element to an opening of a double shell stud wall
Kit pour insérer un élément mural dans une ouverture d'une double cloison à poteaux

(30) Priorität: 14.07.2001 DE 10134396
(43) Veröffentlichungstag der Anmeldung: 15.01.2003
(73) Patentinhaber: USG Deutschland GmbH, 41751 Viersen (DE)
(72) Erfinder: Scholz, Karl-Heinz, 63768 Hösbach (DE); Eberhard, Wolfgang, 61118 Bad Vilbel (DE); Kolb, Siegmund, 64832 Babenhausen (DE); Schmitt, Hans-Peter, 63768 Hösbach (DE)
(74) Vertreter: Sroka, Peter-Christian, Dipl.-Ing.

(56) Entgegenhaltungen:
- GB-A- 2 346 905
- US-A- 4 852 317

## Beschreibung

Die Erfindung betrifft einen Bausatz gemäß dem Oberbegriff des Patentanspruchs 1.

Unter den Begriff "doppelschalige Ständerwand" fällt eine Wand, die ein tragendes Gerippe, auch Ständerfachwerk genannt, aus sich insbesondere rechtwinklig kreuzenden Vertikal- und Horizontalträgern hat, die insbesondere aus Holz, Metallprofilen oder einem anderen geeigneten, starren Material bestehen. An diesem tragenden Gerippe bzw. Ständerfachwerk sind beidseitig Platten aus nicht ausreichend tragfähigen Stoffen befestigt, z. B. Leichtbauplatten in Form von Gipskartonplatten.

Die bisherige Praxis beim Einsetzen eines aus zwei Platten bestehenden doppelwandigen Wandelementes, zum Beispiel Doppelglasfenster, besteht darin, aus der vorhandenen Wand entsprechend der Größe des einzusetzenden Wandelementes eine Öffnung auszuschneiden, die Ränder dieser Öffnung mit geeigneten Verstärkungsträgem auszukleiden und an diesen Verstärrkungsträgern die beiden Platten, z. B. Doppelglasfenster, mittels geeigneter Befestigungs- und Dichtungsorganen zu befestigen.

Es ist auch bekannt, Doppelglasscheiben in Form eines sogenannten Monoblocks vorzufertigen, indem in einen umlaufenden Rahmen zwei Glasscheiben mit Abstand voneinander eingesetzt werden. Dieser "Monoblock" wird dann an der Baustelle in die vorher ausgeschnittene Öffnung eingesetzt und an den die Öffnung begrenzenden Trägern bzw. Ständern befestigt. Bei den bisherigen Systemen dieser Art sind relativ aufwendige Montagearbeiten durchzuführen, die sowohl hinsichtlich der Kosten als auch der benötigten Zeit sehr aufwendig sind, ohne daß ein ordnungsgemäßes Einsetzen und Positionieren des Wandelementes sichergestellt ist.

Zum Errichten von Raumtrennwänden sind gemäß US 4,852,317 A vorgefertigte Wandelemente bekannt, die aus zwei Platten bestehen, die parallel und im Abstand voneinander mittels Dichtungsprofilen in einen umlaufenden Rahmen eingesetzt sind, der aus aneinander anschließenden Profilträgern zusammengesetzt ist, die zur Aufnahme der Ränder der Platten in Richtung der Wandebene offene, im wesentlichen durch ein U-Profil begrenzte Nuten aufweisen. An den beiden seitlichen Profilträgern des Rahmens sind Klemmleisten clipsartig befestigt, die gemeinsam mit den Profilträgern zu den Außenseiten des Wandelementes offene Nuten begrenzen, die im wesentlichen die Form eines U-Profils haben und zur Befestigung bzw. zum Anbringen von Büroausrüstungsgegenständen dienen. Die Klemmleisten sind mit Klemmzungen versehen, die im wesentlichen senkrecht zur Ebene des Wandelementes ausgerichtet sind. Zum Anbringen bzw. Einsetzen eines derart ausgerüsteten Wandelementes ist es Voraussetzung, daß ein benachbartes Wandelement ebenfalls eine mit einer entsprechend gestalteten Klemmzunge versehene Klemmleiste aufweist, um durch Relativbewegung von benachbarten Wandelementen senkrecht zur Ebene der Wandelemente diese beiden Wandelemente durch Zusammenwirken der sich gegenüberliegenden Klemmzungen im wesentlichen clipsartig aneinander zu befestigen. Bei einer derartigen Befestigungsart besteht die Gefahr, daß ein Wandelement sich bei seitlicher Belastung unbeabsichtigt von einem benachbarten Wandelement lösen kann. Abgesehen davon ist dieses bekannte Wandelement auch nicht zum Einsetzen in eine Wandöffnung einer doppelschaligen Ständerwand vorgesehen bzw. geeignet.

Der Erfindung liegt die Aufgabe zugrunde, einen Bausatz gemäß dem Oberbegriff des Patentanspruchs 1 so zu gestalten und die einzelnen Elemente so aufeinander anzupassen, daß das eigentliche Einsetzen des Wandelementes im Bereich der Baustelle vereinfacht und damit mit geringerem Zeit- und Kostenaufwand durchgeführt werden kann.

Zur Lösung dieser Aufgabe dient ein Bausatz gemäß Patentanspruch 1.

Das insbesondere als sogenannter Monoblock an die Baustelle angelieferte Wandelement, z. B. in Form eines Doppelglasfensters, braucht dann nur in die durch umlaufende Ständer begrenzte Wandöffnung eingesetzt zu werden, wobei die Fixierung des einzelnen Wandelementes mittels der insbesondere aus Federstahl bestehenden Befestigungsclips erfolgt, die einerseits formschlüssig an dem Ständerwerk, insbesondere durch Verschrauben, befestigt werden und andererseits kraftschlüssig in die zweiten Nuten des umlaufenden Wandelementrahmens eingedrückt werden.

Bevorzugte Merkmale bzw. bevorzugte Ausführungsformen der verschiedenen Teile des Bausatzes sind in den Unteransprüchen beschrieben.

Die Erfindung wird im folgenden anhand der Zeichnung näher beschrieben.
Figur 1 zeigt ausschnittsweise im Horizontalschnitt zwei nebeneinander in eine Wand, insbesondere Leichtbauwand, eingesetzte Doppelglasfenster;
die Figuren 2a und 2b zeigen einerseits eine Schnittansicht und andererseits eine perspektivische Ansicht einer ersten Ausführungsform eines Befestigungsclips;
die Figuren 3a und 3b zeigen einerseits eine Schnittansicht und andererseits eine perspektivische Ansicht einer abgewandelten Ausführungsform eines Befestigungsclips;
die Figuren 4a bis 4c zeigen Schnittansichten von drei unterschiedlich profilierten Blendleisten;
die Figuren 5a und 5b zeigen Schnittansichten von unterschiedlich profilierten Dichtprofilen;
Figur 6 ist eine Darstellung des Profilträgers des Wandelementrahmens.

Die in Figur 1 nur ausschnittsweise dargestellte Ständerwand bzw. Leichtbauwand ist einerseits durch den Vertikalständer 1 mit beidseitig daran befestigten Leichtbauplatten, insbesondere Gipskartonplatten 2, und andererseits durch einen zwischen den beiden Doppelglasfenstern 4 dargestellten Vertikalständer 3 repräsentiert. An das links dargestellte Doppelglasfenster 4 kann sich ein weiteres nicht dargestelltes Doppelglasfenster oder die Leichtbauwand, wie sie in Figur 1 durch den Vertikalständer 1 und die Gipskartonplatten repräsentiert ist, anschließen. Es versteht sich, daß sich oberhalb und unterhalb der beiden Doppelglasfenster 4 nicht dargestellte Horizontalträger befinden, die mit den Vertikalständern 1 und 3 Wandöffnungen begrenzen, in die die Doppelglasfenster 4 eingesetzt sind. Figur 1 zeigt als Teil der Leichtbauwand eine zwischen die beiden Gipskartonplatten 2 eingelegte, wärme- und schallisolierende Einlage 6. Das einzelne Doppelglasfenster 4 besteht aus jeweils zwei Scheiben 5, die in einen umlaufenden, aus Profilträgern bestehenden Rahmen eingesetzt sind, von dem in Figur 1 nur die vertikal verlaufenden Profilträger 7 dargestellt sind.

Der Profilträger 7 hat die Form eines Kastenprofils mit innenliegenden Versteifungsrippen 8, siehe auch Figur 6. An den äußeren Längsrändern ist jeder Profilträger 7 mit in Richtung der Wandebene offenen, im wesentlichen durch ein U-Profil begrenzten ersten Nuten 10 versehen, wobei an den innenliegenden Schenkeln der die Nuten 10 begrenzenden U-Profile jeweils eine hinterschnittene Kante 10.1 vorgesehen ist. Der einzelne Profilträger 7 ist weiterhin mit zur Außenseite des Wandelementes 4 offenen, im wesentlichen durch U-Profile begrenzten zweiten Nuten 11 versehen, von denen der eine Schenkel 11.1 gleichzeitig die Basis der U-Profile der ersten Nuten 10 bildet. In die ersten Nuten 10 sind unter Zwischenschaltung von Dichtungsprofilen 9 die Platten bzw. Scheiben 5 eingefügt.

Die Dichtungsprofile 9 haben im wesentlichen die Form von U-Profilen, an deren Schenkelenden nach innen gerichtete, innere Dichtungsleisten 9.1 sowie ebenfalls nach innen gerichtete, äußere Dichtungsleisten 9.2 angeformt sind. Die gemäß Figur 1 verwendeten Dichtungsprofile 9 sind vergößert in Figur 5a dargestellt und unterscheiden sich von dem in Figur 5b dargestellten Dichtungsprofil 9 dadurch, daß die Dichtungsleiste 9.1 als Hohlleiste ausgebildet ist. Jedes Dichtungsprofil 9 ist im fertigen Montagezustand an dem gemäß Figur 1 innenliegenden Profilschenkel mit einer nach außen gerichteten Klemmlippe 9.3 versehen, die gemäß Figur 1 hinter die hinterschnittene Kante 10.1 in dem einen Schenkel der ersten Nuten 10 greift.

In dem in Figur 1 rechts dargestellten Fall, bei dem das vorgefertigte Wandelement in Form eines Doppelglasfensters 4 direkt an die Gipskartonplatten 2 der Leichtbauwand anschließt, erfolgt die Befestigung des Doppelglasfensters 4 mittels Befestigungsclips 12, wie sie in den Figuren 2a, 2b dargestellt sind. Dieser Befestigungsclip hat im wesentlichen die Form eines L-Profils, dessen längerer Schenkel 13 zum Einschrauben einer Schraube 14 mit einer Bohrung 15 versehen ist, während an den kürzeren Schenkel 16 eine federnde Klemmleiste 17 ausgeformt ist, deren Breite im wesentlichen an die Breite der zweiten Nut 11 des Profilträgers 7 angepaßt ist. Der Befestigungsclip 12 kann damit mit seinem durch den Schenkel 13 gebildeten ersten Abschnitt formschlüssig an der Leichtbauwand 1, 2 festgeschraubt werden und mit seinem den kürzeren Schenkel 16 und die federnde Klemmleiste 17 umfassenden zweiten Abschnitt kraftschlüssig in der zweiten Nut 11 des Profilträgers 7 befestigt werden.

Die Länge des zweiten Schenkels 16 entspricht im wesentlichen der Tiefe der zweiten Nut 11.

An den kürzeren Schenkel 16 ist eine in Richtung der ersten Nut 10 des Profilträgers vorspringende, federnde Klemmnase 18 - siehe Figur 1 - angeformt, deren Funktion noch beschrieben wird.

Bei der in Figur 1 links dargestellten Montageweise sind zwei benachbarte Doppelglasfenster 4 mittels in den Figuren 3a und 3b dargestellter Befestigungsclips 20 an dem Vertikalständer 3 der Ständerwand befestigt. Der Befestigungsclip 20 hat einen ersten mittleren Abschnitt 21 in Form eines U-Profils, an dessen Schenkelenden mittels seitlicher Verbindungsstege 22 zweite Abschnitte angeformt sind, die im wesentlichen dem in den Figuren 2a und 2b dargestellten zweiten Abschnitt 16, 17, 18 des Befestigungsclips 12 entsprechen. Die rechtwinklig zu den U-Profilschenkeln des ersten Abschnitts 21 abgewinkelten Verbindungsstege 22 bilden in diesem Fall die kürzeren Schenkel eines L-Profils; an das freie Ende des mit einer federnden Klemmnase 36 versehenen längeren Schenkels ist eine federnde Klemmleiste 24 angeformt, die zum kraftschlüssigen Eingriff in eine Nut 11 des Profilträgers 7 bestimmt ist. Die Tiefe des den ersten Abschnitt 21 bildenden U-Profils des Befestigungsclips 20 ist derart, daß der Boden dieses ersten Abschnitts 21 im fertigen Montagezustand flächig gegen den Vertikalständer 3 zur Anlage kommt.

Der Boden des ersten Abschnitts 21 ist mit einer Bohrung 30 für eine Befestigungsschraube 25 zum Festschrauben des Befestigungsclips 20 an dem Vertikalständer 3 versehen. In dem in Figur 1 dargestellten fertigen Montagezustand sind die Schenkel 23 mit ihren Klemmleisten 24 kraftschlüssig in den Nuten 11 befestigt, wodurch ein sicherer Halt der beiden benachbarten Doppelglasfenster 4 an dem Vertikalständer 3 sichergestellt ist.

In den Figuren 4a, 4b und 4c sind drei Ausführungsformen von Blendleisten 26, 27, 28 dargestellt, die jeweils einen im wesentlichen ebenen Blendstreifen 26.2; 27.2; 28.2 und mindestens einen rechtwinklig an diesen Blendstreifen ansetzenden Steg 26.1; 27.1; 28.1 zum Einschieben in die zweiten Nuten 11 der Profilträger 7 und zum formschlüssigen Zusammenwirken mit den federnden Klemmnasen 18 der Befestigungsclips 12 bzw. den Klemmnasen 36 des Befestigungsclips 20 aufweisen. An die Enden der Stege sind seitliche Verdickungen angeformt, die im fertigen Montagezustand hinter die Klemmnasen 18 bzw. 36 greifen, um die Blendleisten zu sichern. Die Längsränder der Blendstreifen sind im wesentlichen rechtwinklig zu diesen abgebogen, um mit verstärktem Druck gegen die Dichtungsleisten 9.2 bzw. die Außenseite der Gipskartonplatte anzuliegen.

## Patentansprüche

1. Bausatz zum Einsetzen eines Wandelementes in eine Wandöffnung einer doppelschaligen Ständerwand, enthaltend in die Wand einsetzbare und die Wandöffnung im wesentlichen umlaufend begrenzende Ständer (1; 3), ein vorgefertigtes Wandelement (4), daß aus zwei Platten (5) besteht, die parallel und im Abstand voneinander mittels Dichtungsprofilen (9) in einen umlaufenden Rahmen eingesetzt sind, der aus mehreren entlang des Umfangs des Wandelementes aneinander anschließenden Profilträgem (7) zusammengesetzt ist, die zur Aufnahme der Ränder der Platten in Richtung der Wandebene offene, im wesentlichen durch ein U-Profil begrenzte erste Nuten (10) aufweisen, **gekennzeichnet durch** weitere in den Profilträgern (7) vorgesehene, zu den Außenseiten des Wandelementes (4) offene und im wesentlichen **durch** U-Profile begrenzte zweite Nuten (11) und Befestigungsclips (12; 20), die einen ersten formschlüssig an den Ständern befestigbaren Abschnitt und einen zweiten, kraftschlüssig im Bereich der zweiten Nuten (11) befestigbaren Abschnitt haben.

2. Bausatz nach Anspruch 1, **dadurch gekennzeichnet, daß** die die ersten und zweiten Nuten (10; 11) bildenden U-Profile derart aneinander angrenzen, daß der eine Schenkel (11.1) der die zweiten Nuten (11) bildenden U-Profile gleichzeitig im wesentlichen die Basis des U-Profils der ersten Nut (10) ist.

3. Bausatz nach Anspruch 1, **dadurch gekennzeichnet, daß** die in die ersten Nuten (10) der Profilträger (7) einsetzbaren Dichtungsprofile (9) die Form von U-Profilen haben, an deren Schenkelenden nach innen gerichtete Dichtungsleisten (9.1 bzw. 9.1'; 9.2) angeformt sind.

4. Bausatz nach Anspruch 3, **dadurch gekennzeichnet, daß** mindestens eine Begrenzungswand der ersten Nuten (10) der Profilträger (7) eine hinterschnittene Kante (10.1) aufweist, und daß jedes Dichtungsprofil mindestens an der Außenseite eines der U-Profilschenkel mit einer nach außen gerichteten Klemmlippe (9.3) versehen ist.

5. Befestigungsclip für einen Bausatz nach Anspruch 1, **dadurch gekennzeichnet, daß** der Befestigungsclip (12) die Form eines L-Profils (13, 16) hat, dessen einer Schenkel (13) formschlüssig an einem Ständer (1, 3) befestigbar ist, während der zweite Schenkel (16) mit einer an sein Ende angeformten federnden Klemmleiste (17) klemmend in eine zweite Nut (11) des Profilträgers (7) einsetzbar ist.

6. Befestigungsclip nach Anspruch 5, **dadurch gekennzeichnet, daß** etwa im mittleren Bereich des Schenkels (16) eine federnde Klemmnase (18) ausgebildet ist.

7. Befestigungsclip für einen Bausatz nach Anspruch 1, **dadurch gekennzeichnet, daß** der Befestigungsclip (20) zum beidseitigen Anbringen von vorgefertigten Wandelementen (4) an einem Ständer (3) einen ersten, mittleren Abschnitt (21) in Form eines U-Profils hat, an dessen Schenkelenden zweite Abschnitte in Form von L-Profilen (22, 23) mit ihren kürzeren Schenkeln (22) angeformt sind, und daß an die Enden der zweiten Schenkel (23) federnde Klemmleisten (24) zum klemmenden Einsetzen in jeweils eine der zweiten Nuten (11) der Profilträger (7) angeformt sind.

8. Befestigungsclip nach Anspruch 7, **dadurch gekennzeichnet, daß** etwa im mittleren Bereich der Schenkel (23) federnde Klemmnasen (36) ausgebildet sind.

## Claims

1. A kit for inserting a wall element in a wall opening in a double-shell stud wall, containing uprights (1; 3) which may be inserted into the wall and substantially peripherally delimit the wall opening, a prefabricated wall element (4) comprising two panels (5) which are inserted parallel and spaced from one another by means of sealing profiles (9) into a peripheral frame which is composed of a plurality of profile supports (7) adjoining one another along the periphery of the wall element and having, for the purpose of receiving the edges of the panels, first grooves (10) which are open in the direction of the plane of the wall and delimited substantially by a U-shaped profile, **characterised by** further, second grooves (11) which are provided in the profile supports (7), are open towards the outsides of the wall element (4) and are delimited substantially by U-shaped profiles, and fastening clips (12; 20) which have a first section fastenable form-fittingly to the uprights and a second section fastenable force-fittingly in the region of the second grooves (11).

2. A kit according to Claim 1, **characterised in that** the U-shaped profiles forming the first and second grooves (10; 11) adjoin one another such that the one limb (11.1) of the U-shaped profiles forming the second grooves (11) is at the same time substantially the base side of the U-shaped profile of the first groove (10).

3. A kit according to Claim 1, **characterised in that** the sealing profiles (9) which may be inserted into the first grooves (10) of the profile supports (7) are in the form of U-shaped profiles on the limb ends whereof inwardly directed sealing strips (9.1 or 9.1'; 9.2) are integrally formed.

4. A kit according to Claim 3, **characterised in that** at least one delimiting wall of the first grooves (10) of the profile supports (7) has an undercut edge (10.1), and **in that** each sealing profile is provided, at least on the outside of one of the U-shaped profile limbs, with an outwardly directed clamping lip (9.3).

5. A fastening clip for a kit according to Claim 1, **characterised in that** the fastening clip (12) is in the form of an L-shaped profile (13, 16) whereof one limb (13) is fastenable form-fittingly to an upright (1, 3), while the second limb (16) may be inserted into a second groove (11) of the profile support (7) in clamping manner by means of a resilient clamping strip (17) integrally formed on its end.

6. A fastening clip according to Claim 5, **characterised in that** a resilient clamping lug (18) is formed approximately in the central region of the limb (16).

7. A fastening clip for a kit according to Claim 1, **characterised in that**, for the purpose of attaching prefabricated wall elements (4) to an upright (3) on both sides, the fastening dip (20) has a first, central section (21) in the form of a U-shaped profile at the limb ends whereof second sections in the form of L-shaped profiles (22, 23) are integrally formed by means of their short limbs (22), and **in that** resilient clamping strips (24) are integrally formed on the ends of the second limbs (23) for the purpose of each being inserted in clamping manner in a respective one of the second grooves (11) of the profile supports (7).

8. A fastening clip according to Claim 7, **characterised in that** resilient clamping lugs (36) are formed approximately in the central region of the limbs (23).

## Revendications

1. Jeu de pièces détachées pour la mise en place d'un élément de cloison dans une ouverture de cloison d'une cloison à ossature à double plateau comprenant des montants (1, 3) pouvant être insérés dans la cloison et délimitant l'ouverture de la cloison de manière essentiellement périphérique, un élément de cloison (4) préfabriqué se composant de deux panneaux (5) insérés parallèlement et à distance l'un de l'autre à l'aide de joints d'étanchéité profilés (9) dans un cadre périphérique, lequel se compose de plusieurs poutres laminées (7) à la suite les unes des autres le long du pourtour de l'élément de cloison, lesquelles poutres présentent des premières rainures (10) ouvertes essentiellement délimitées par un profil en U pour recevoir les bords des panneaux en direction du plan de la cloison, **caractérisé par** d'autres deuxièmes rainures (11) prévues dans les poutres laminées (7) et ouvertes vers les côtés extérieurs de l'élément de cloison (4) et essentiellement délimitées par des profils en U, et des agrafes de fixation (12, 20) lesquelles possèdent une première partie pouvant être fixée par crabotage sur les montants, et une deuxième partie pouvant être fixée avec adhérence dans la zone des deuxièmes rainures (11).

2. Jeu de pièces détachées selon la revendication 1, **caractérisé en ce que** les profils en U formant les premières et les deuxièmes rainures (10, 11) se jouxtent les unes les autres de manière à ce que l'une des branches (11.1) des profils en U formant les deuxièmes rainures (11) soit en même temps essentiellement la base du profil en U de la première rainure (10).

3. Jeu de pièces détachées selon la revendication 1, **caractérisé en ce que** les joints d'étanchéité profilés (9) pouvant être insérés dans les premières rainures (10) des poutres laminées (7) présentent la forme de profils en U, aux extrémités des branches desquels des fourrures d'étanchéité (9.1 et/ou 9.1', 9.2) orientées vers l'intérieur sont formées dessus.

4. Jeu de pièces détachées selon la revendication 3, **caractérisé en ce qu'**au moins une cloison de délimitation des premières rainures (10) des poutres laminées (7) présente une arête contre-dépouillée (10.1), et **en ce que** chaque joint d'étanchéité profilé est pourvu d'une lèvre de serrage (9.3) orientée vers l'extérieur au moins sur le côté extérieur de l'une des branches du profil en U.

5. Agrafe de fixation pour un jeu de pièces détachées selon la revendication 1, **caractérisée en ce que** l'agrafe de fixation (12) possède la forme d'un profil en L (13, 16) dont l'une des branches (13) peut être fixée par crabotage sur un montant (1, 3), alors que la deuxième branche (16) peut être insérée de manière serrée avec une réglette d'attache élastique formée sur son extrémité, dans une deuxième rainure (11) de la poutre laminée (7).

6. Agrafe de fixation selon la revendication 5, **caractérisée en ce qu'**environ dans la zone médiane de la branche (16), une masse de serrage élastique (18) est formée.

7. Agrafe de fixation pour un jeu de pièces détachées selon la revendication 1, **caractérisée en ce que** l'agrafe de fixation (20) possède, pour la fixation d'éléments de cloison (4) préfabriqués des deux côtés sur un montant, une première partie médiane (21) en forme de profil en U, sur les extrémités des branches duquel des deuxièmes parties en forme de profils en L (22, 23) avec leurs branches plus courtes sont formées dessus, et **en ce que** des réglettes d'attache (24) élastiques sont formées sur les extrémités des deuxièmes branches (23), pour l'insertion avec serrage dans respectivement une des deuxièmes rainures (11) des poutres laminées (7).

8. Agrafe de fixation selon la revendication 7, **caractérisée en ce que** environ dans la zone médiane des branches (23), des masses de serrage (36) élastiques sont formées.
